# EUROPÄISCHE PATENTSCHRIFT

(11) **EP 0 841 686 B1**
(45) Veröffentlichungstag und Bekanntmachung des Hinweises auf die Patenterteilung: **21.11.2001**
(21) Anmeldenummer: 97115535.3
(22) Anmeldetag: 08.09.1997
(51) Int. Cl.: H01J 61/12, H01J 61/82

(54) **Metallhalogenid-Hochdruckentladungslampe**
Metal halide high pressure discharge lamp
Lampe à décharge haute pression à halogénure métallique

(30) Priorität: 07.11.1996 DE 19645959
(43) Veröffentlichungstag der Anmeldung: 13.05.1998
(73) Patentinhaber: Patent-Treuhand-Gesellschaft für elektrische Glühlampen mbH, 81543 München (DE)
(72) Erfinder: Genz, Andreas, Dr., 12159 Berlin (DE)

(56) Entgegenhaltungen:
- EP-A- 0 702 394
- WO-A-95/28733
- DE-A- 2 362 932
- DE-A- 3 920 675
- FR-A- 2 270 673
- US-A- 3 514 659
- US-A- 3 852 630
- PATENT ABSTRACTS OF JAPAN vol. 004, no. 067 (E-011), 20.Mai 1980 & JP 55 037701 A (OIKAWA NOBUO), 15.März 1980,
- DATABASE WPI Section Ch, Week 7449 Derwent Publications Ltd., London, GB; Class L03, AN 74-85310V XP002061678 & JP 49 041 875 B (MITSUBISHI ELECTRIC CORP) , 12.November 1974

## Beschreibung

### Technisches Gebiet

Die Erfindung betrifft eine Metallhalogenid-Hochdruckentladungslampe gemäß dem Oberbegriff des Anspruchs 1. Sie geht dabei insbesondere von der EP 0 702 394 A2 aus.

Derartige Lampen zeichnen sich unter anderem durch eine gute bis sehr gute Farbwiedergabe (Rₐ ≥ 80) und Farbtemperaturen im Bereich zwischen ca. 4000 K und 7000 K aus. Erreicht werden diese Werte bei Lichtausbeuten von typisch mehr als 70 lm/W. Diese Lampen eignen sich daher sowohl für die Allgemeinbeleuchtung als auch für Sonderbeleuchtungszwecke, z.B. Projektionstechnik, Effekt- und Bühnenbeleuchtung sowie für Foto-, Film-, und Fernsehaufnahmen. Die elektrischen Leistungsaufnahmen betragen zwischen ca. 35 W und 5000 W. Typische Leistungsstufen für die Allgemeinbeleuchtung sind 150 W und 400 W. Für die Sonderbeleuchtung, z.B. Videoprojektion sind in der Regel höhere Wattstufen erforderlich, typisch 575 W und mehr.

### Stand der Technik

In der EP 0 702 394 A2 ist eine Metallhalogenid-Hochdruckentladungslampe offenbart mit einer ionisierbaren Füllung, bestehend aus Inertgas, Quecksilber, Halogen, den Elementen Thallium (Tl), Cäsium (Cs) und Hafnium (Hf) zur Bildung von Halogeniden, wobei Hf ganz oder auch nur teilweise durch Zirkon (Zr) ersetzt sein kann, sowie den Seltenen Erdmetallen (SE) Dysprosium (Dy) und/oder Gadolinium (Gd).

### Darstellung der Erfindung

Es ist Aufgabe der vorliegenden Erfindung, eine Metallhalogenid-Hochdruckentladungslampe gemäß dem Oberbegriff des Anspruchs 1 zu schaffen, die eine Farbtemperatur zwischen 4000 K und 7000 K, einen Farbwiedergabeindex Rₐ ≥ 80 und gleichzeitig ein verbessertes Entglasungsverhalten aufweist.

Ein weiterer Aspekt ist die Erhöhung des Lichtstroms und insbesondere der Leuchtdichte.

Diese Aufgabe wird durch die kennzeichnenden Merkmale des Anspruchs 1 gelöst. Besonders vorteilhafte Ausgestaltungen finden sich in den abhängigen Ansprüchen.

Der Grundgedanke der Erfindung besteht darin, der Füllung gezielt Yttrium (Y) zuzusetzen. Es hat sich nämlich gezeigt, daß sich durch diese Maßnahme die Entglasungsneigung reduzieren läßt. Durch Entglasung des Lampenkolbens, d.h. durch die Umwandlung vom glasförmigen in den kristallinen Zustand, verringert sich der Nutzlichtstrom mit zunehmender Betriebsdauer der Lampe. Außerdem verkürzt zunehmende Entglasung die Lebensdauer, da der Lampenkolben an Stabilität einbüßt.

Darüber hinaus eröffnet die Zugabe von Yttrium die Möglichkeit, die Füllmenge von Cäsium zu reduzieren, ja sogar auf Cäsium als Füllungsbestandteil ganz zu verzichten. Gerade für Projektionslampen ist dieser vorteilhafte Aspekt der Erfindung bedeutsam. Wird die Menge Cäsium in der Füllung verringert, erhöht sich nämlich zum einen der Lichtstrom. Zum anderen kontrahiert auch der Entladungsbogen zunehmend. Folglich erhöht sich die für die Projektionstechnik ausschlaggebende Leuchtdichte des Entladungsbogens sogar überproportional im Vergleich zur Lichtstromzunahme. Vor diesem Hintergrund ist der große Vorteil offensichtlich, aufgrund der Zugabe einer entsprechenden Füllmenge Yttrium die Füllmenge von Cäsium reduzieren, ja sogar auf Cäsium völlig verzichten zu können.

Aufgrund der Verringerung des Lichtstroms durch den Füllungsbestandteil Cäsium ist eine Reduzierung der Füllmenge des Cäsium an sich wünschenswert. Beim Stand der Technik führte diese Maßnahme aber unweigerlich zu einer raschen deutlichen Entglasung des Entladungsgefäßes und war folglich bisher nicht praktikabel. Erst durch die erfindungsgemäße Zugabe von Yttrium ist es überhaupt möglich, auch bei hochbelasteten Metallhalogenid-Entladungslampen den Cäsiumanteil zu verringern, ohne dadurch gleichzeitig die Entglasung unakzeptabel zu erhöhen.

Für den Fall, daß auf Cäsium in der Füllung völlig verzichtet wird, muß allerdings auch bei der erfindungsgemäßen Lampe mit Yttriumzusatz eine erhöhte Entglasungsneigung in Kauf genommen werden. Man wird deshalb die cäsiumfreie Füllung nur wählen, wenn maximale Werte für den Lichtstrom und die Leuchtdichte höchste Priorität haben.

Außer dem bereits genannten Yttrium sowie optionalen Cäsium enthält die ionisierbare Füllung des Entladungsgefäßes noch folgende weitere Elemente zur Bildung von entsprechenden Halogeniden: Thallium (Tl), Hafnium (Hf), wobei das Hf ganz oder nur teilweise durch Zirkon (Zr) ersetzt sein kann sowie die beiden oder eines der beiden Seltenen Erdmetalle (SE) Dysprosium (Dy) und/oder Gadolinium (Gd). Weiter enthält die Füllung noch mindestens ein Inertgas, Quecksilber (Hg) und mindestens ein Halogen. Als Halogene für die Bildung der Halogenide wird vorzugsweise Jod (I) und/oder Brom (Br) verwendet. Das Inertgas, z.B. Argon (Ar) mit einem typischen Fülldruck in der Größenordnung von bis zu ca. 40 kPa dient zur Zündung der Entladung. Die gewünschte Brennspannung wird durch Hg eingestellt. Typische Mengen für Hg liegen im Bereich zwischen ca. 10 mg und 30 mg pro cm³ Gefäßvolumen für Brennspannungen zwischen 50 V und 100 V.

Die molaren Füllmengen von Tl, Dy und gegebenenfalls Gd betragen typisch bis 15 µmol, bis 30 µmol bzw. bis 0,6 µmol pro cm³ des Gefäßvolumens. Die molare Füllmenge von Hf und/oder Zr liegt im Bereich zwischen 0,005 µmol und 35 µmol, bevorzugt im Bereich zwischen 0,05 µmol und 5 µmol pro cm³ des Volumens des Entladungsgefäßes. Die Füllmenge des optionalen Cs beträgt gegebenenfalls bis 30 µmol pro cm³ des Gefäßvolumens.

Mit diesem Füllungssystem wird trotz hohen spezifischen Bogenleistungen (typisch > ca. 60 W pro mm Bogenlänge, insbesondere ca. 140 W pro mm Bogenlänge) bzw. hohen Wandbelastungen eine geringe Entglasungsneigung erzielt.

Ein weiterer Vorteil der Erfindung ist die Möglichkeit, je nach Anforderung an die Lampe, die Wirkung des Yttriums zum einen für eine netto Verringerung der Entglasungsneigung bei sonst unveränderten lichttechnischen Eigenschaften zu nutzten. Zum anderen läßt sich aber auch der Lichtstrom bzw. die Leuchtdichte erhöhen, bei ansonsten unveränderter Entglasungsneigung. Außerdem ist es auch möglich einen Mittelweg zu beschreiten.

Bei der ersten Variante wird ein Teil der ohne Yttrium üblichen Menge des Seltenen Erdmetalls, z.B. Dysprosium, durch Yttrium moläquivalent ersetzt. Typische Molverhältnis zwischen Yttrium (Y) und dem (den) Seltenen Erdmetall(en) (SE) liegen im Bereich 0,5 < ^{Y}/_{SE} < 2. Bevorzugt ist 50 % der Menge des Seltenen Erdmetalls bzw. der Seltenen Erdmetalle durch Yttrium moläquivalent ersetzt. Das molare Verhältnis zwischen Yttrium und dem (den) Seltenen Erdmetall(en), z.B. Dysprosium, beträgt also bevorzugt eins.

Bei der zweiten Variante wird zusätzlich die ohne Yttrium übliche Menge des Cäsiums soweit reduziert, daß die Entglasungsneigung gegenüber der Füllung ohne Yttrium unverändert bleibt. Typischerweise läßt sich die Menge des Cäsium im molaren Vergleich zur zugesetzten Yttrium Menge überproportional reduzieren.

Bewährt hat sich beispielsweise 50 % der bisher üblichen Menge für das Seltene Erdmetall moläquivalent durch Yttrium zu ersetzen und die bisher übliche Menge Cäsium zu halbieren.

Das Entladungsgefäß wird vorzugsweise innerhalb eines Außenkolbens betrieben, der für eine besonders gute Farbwiedergabe evakuiert ist. Zur Erhöhung der Lebensdauer enthält der Außenkolben eine Gasfüllung, beispielsweise bis zu 70 kPa Stickstoff (N₂) oder bis zu 40 kPa Kohlendioxid (CO₂), wobei die Farbwiedergabe allerdings etwas vermindert ist.

### Beschreibung der Zeichnung

Im folgenden wird die Erfindung anhand eines Ausführungsbeispiels näher erläutert. Es zeigt die
- Figur: den Aufbau einer einseitig gesockelten Hochdruckentladungslampe für Projektionszwecke mit zweiseitig gedichtetem Entladungsgefäß und einer Leistungsaufnahme von 575 W.

In der Figur ist eine 575 W Lampe 1 für Projektionszwecke schematisch dargestellt. Sie besteht aus einem zweiseitig gedichteten Entladungsgefäß 2 aus Quarzglas, das von einem zylindrischen, einseitig gesockelten evakuierten Außenkolben 3 umschlossen ist. Das eine Ende des Außenkolbens 3 besitzt eine abgerundete Kuppe 17, wohingegen das andere Ende eine Quetschdichtung aufweist und in einen Stecksockel 19 (Typ G22) eingekittet ist. Die im Abstand von 4 mm einander gegenüberstehenden Elektroden 4, 5 sind mittels Folien 6,7 aus Molybdän gasdicht in das Entladungsgefäß 2 eingeschmolzen. Die Stromzuführungen 8,9 sind jeweils mit den ersten Enden zweier massiver Zuleitungsdrähte 20, 21 verbunden. Die zweiten Enden der Zuleitungsdrähte 20, 21 sind in den Fuß des Außenkolbens 3 eingequetscht, wodurch das Entladungsgefäß 2 axial im Innern des Außenkolbens 3 fixiert ist. Mittels der Dichtungsfolien 22, 23 des Fußes und über weitere kurze Stromzuführungen sind die Zuleitungsdrähte 20, 21 mit den elektrischen Anschlüssen 24, 25 des Stecksockel 19 verbunden. Eine im Sockel 19 zwischen den Anschlüssen 24, 25 angeordnete Glimmerplatte 26 dient der elektrischen Isolierung.

Die Füllung enthält 60 mg Hg und 22 kPa Ar als Grundgas. Darüber hinaus enthält das Entladungsgefäß 2 die in der folgenden Tabelle 1 aufgeführten Füllungsbestandteile in den dort in Masseneinheiten angegebenen Mengen. In der Tabelle 2 sind die daraus berechneten molaren Mengen sowie die entsprechenden auf das Volumen des Entladungsgefäßes bezogenen Werte angegeben.

Der Elektrodenabstand und das Volumen des Entladungsgefäßes betragen 4 mm bzw. ca. 3,5 cm³. Die spezifische Bogenleistung und die Brennspannung betragen ca. 144 W pro mm Bogenlänge bzw. 62 V. Tabelle 3 zeigt die erzielten lichttechnischen Werte.

Aufgrund des geringen Elektrodenabstands von nur 4 mm sowie des geringen Cäsiumanteils ergibt sich bei dem erzielten Lichtstrom von ca. 48 klm eine entsprechend hohe Leuchtdichte. Dadurch ist die Lampe insbesondere für eine Verwendung in Videoprojektoren pädestiniert. Die Entglasungsneigung ist gering, so daß eine mittlere Lebensdauer von mehr als 1000 h erreicht wird.

Der folgende Vergleich zweier unterschiedlicher Füllungen der Lampe aus Figur 1 verdeutlicht nochmals die vorteilhafte Wirkung der Erfindung. Die jeweiligen Füllmengen wurden in diesem Beispiel so gewählt, daß die Entglasungsneigung bei beiden Füllungen gleich ist. Bei Füllung I handelt es sich um eine Füllung ohne Yttrium gemäß dem Stand der Technik. Bei Füllung II handelt es sich hingegen um eine erfindungsgemäße Füllung. Hier ist die Hälfte der ursprünglichen Menge Dysprosium durch eine moläquivalente Menge Yttrium ersetzt. Außerdem ist die Füllmenge des Cäsium gegenüber der Füllung I um die Hälfte verringert. Wie die Tabelle 4 zeigt, wird mit der erfindungsgemäßen Füllung II ein um ca. 4 % höherer Lichstrom (Φ) und eine sogar um ca. 17 % höhere Leuchtdichte (L) erzielt.

**Tabelle 1:**

| Metallhalogenid-Komposition der Lampe aus Figur 1. | |
|---|---|
| **Bestandteile** | **Menge** in mg |
| **CsI** | 0,4 |
| **TlI** | 0,25 |
| **Dy** | 0,21 |
| **Y** | 0,11 |
| **Hf** | 0,14 |
| **HgI**_{**2**} | 2,6 |
| **HgBr**_{**2**} | 3,4 |

**Tabelle 2:**

| Molare Mengen der wichtigsten Füllungsbestandteile aus Tabelle 1. | | |
|---|---|---|
| **Bestandteile** | **Menge in µmol** | **Menge** in µmol/cm³ |
| **Cs** | 1,54 | 0,440 |
| **Tl** | 0,75 | 0,216 |
| **Dy** | 1,29 | 0,369 |
| **Y** | 1,24 | 0,354 |
| **Hf** | 0,78 | 0,224 |

**Tabelle 3:**

| Mit der Füllung aus Tabelle 1 erzielte lichttechnische Werte. | |
|---|---|
| **Lichtstrom** in lm | 48000 |
| **Lichtausbeute** in lm/W | 84 |
| **Farbtemperatur** in K | 6000 |
| **R**_{**a**} | 85 |
| **R**_{**9**} | >50 |
| **Lebensdauer** in h | >1000 |

## Patentansprüche

1. Metallhalogenid-Hochdruckentladungslampe (1) mit einem Entladungsgefäß (2), zwei Elektroden (4,5) und einer ionisierbaren Füllung, die mindestens ein Inertgas, Quecksilber, mindestens ein Halogen und die folgenden Elemente zur Bildung von Halogeniden enthält: Thallium (Tl), Hafnium (Hf), wobei Hafnium ganz oder teilweise durch Zirkon (Zr) ersetzt sein kann, sowie die beiden oder eines der beiden Seltenen Erdmetalle (SE) Dysprosium (Dy) und/oder Gadolinium (Gd), **dadurch gekennzeichnet, daß** die Füllung zusätzlich Yttrium (Y) enthält.

2. Lampe nach Anspruch 1, **dadurch gekennzeichnet, daß** das Molverhältnis zwischen Yttrium (Y) und dem (den) Seltenen Erdmetall(en) (SE) im Bereich 0,5 < ^{Y}/_{SE} < 2 liegt.

3. Lampe nach Anspruch 2, **dadurch gekennzeichnet, daß** das Molverhältnis zwischen Yttrium und dem (den) Seltenen Erdmetall(en) bevorzugt eins beträgt.

4. Lampe nach einem der vorstehenden Ansprüche, **dadurch gekennzeichnet, daß** die Füllmenge von Dysprosium bis 30 µmol pro cm³ des Volumens des Entladungsgefäßes beträgt.

5. Lampe nach einem der vorstehenden Ansprüche, **dadurch gekennzeichnet, daß** die Füllmenge von Gadolinium im Bereich zwischen 0 µ mol und 0,6 µmol pro cm³ des Volumens des Entladungsgefäßes liegt.

6. Lampe nach einem der vorstehenden Ansprüche, **dadurch gekennzeichnet, daß** für Anwendungen, bei denen ein hoher Lichtstrom und/oder eine hohe Leuchtdichte oberste Priorität haben, die Füllung kein Cäsium enthält.

7. Lampe nach einem der Ansprüche 1 bis 5, **dadurch gekennzeichnet, daß** zur Erzielung besonders geringer Entglasungsneigung die Füllung optional zusätzlich bis 30 µmol Cäsium pro cm³ des Volumens des Entladungsgefäßes enthält.

8. Lampe nach einem der vorstehenden Ansprüche, **dadurch gekennzeichnet, daß** die Füllmenge von Thallium bis 15 µmol pro cm³ des Volumens des Entladungsgefäßes beträgt.

9. Lampe nach einem der vorstehenden Ansprüche, **dadurch gekennzeichnet, daß** die Füllmenge von Hafnium und/oder Zirkon im Bereich zwischen 0,005 µmol und 35 µmol pro cm³ des Volumens des Entladungsgefäßes, bevorzugt im Bereich zwischen 0,05 µmol und 5 µmol pro cm³ des Volumens des Entladungsgefäßes liegt.

10. Lampe nach einem der vorstehenden Ansprüche, **dadurch gekennzeichnet, daß** die spezifische Bogenleistung mehr als 80 W pro mm Bogenlänge, insbesondere mehr als 120 W pro mm Bogenlänge beträgt.

11. Lampe nach einem der vorstehenden Ansprüche, **dadurch gekennzeichnet, daß** als Halogene zur Bildung von Halogeniden Jod und/oder Brom verwendet sind.

12. Lampe nach einem der vorstehenden Ansprüche, **dadurch gekennzeichnet, daß** das Entladungsgefäß (2) innerhalb eines ein- oder beidseitig gesockelten Außenkolbens (3) angeordnet ist.

## Claims

1. Metal halide high-pressure discharge lamp (1), having a discharge vessel (2), two electrodes (4, 5) and an ionizable fill, which contains at least one inert gas, mercury, at least one halogen and the following elements for forming halides: thallium (T1), hafnium (Hf), it being possible for hafnium to be completely or partially replaced by zirconium (Zr), and the two or one of the two rare earths (RE) dysprosium (Dy) and/or gadolinium (Gd), **characterized in that** the fill additionally contains yttrium (Y).

2. Lamp according to Claim 1, **characterized in that** the molar ratio between yttrium (Y) and the rare earth(s) (RE) lies in the range from 0.5 < Y/RE < 2.

3. Lamp according to Claim 2, **characterized in that** the molar ratio between yttrium and the rare earth(s) is preferably one.

4. Lamp according to one of the preceding claims, **characterized in that** the quantity of dysprosium in the fill is up to 30 µmol per cm³ of the volume of the discharge vessel.

5. Lamp according to one of the preceding claims, **characterized in that** the quantity of gadolinium in the fill lies in the range from 0 µmol to 0.6 µmol per cm³ of the volume of the discharge vessel.

6. Lamp according to one of the preceding claims, **characterized in that** for applications in which a high light flux and/or a high luminance are top priority, the fill does not contain any caesium.

7. Lamp according to one of Claims 1 to 5,
**characterized in that**, to achieve a particularly low devitrification tendency, the fill optionally additionally contains up to 30 µmol of caesium per cm³ of the volume of the discharge vessel.

8. Lamp according to one of the preceding claims, **characterized in that** the quantity of thallium in the fill is up to 15 µmol per cm³ of the volume of the discharge vessel.

9. Lamp according to one of the preceding claims, **characterized in that** the quantity of hafnium and/or zirconium in the fill lies in the range between 0.005 µmol and 35 µmol per cm³ of the volume of the discharge vessel, preferably in the range between 0.05 µmol and 5 µmol per cm³ of the volume of the discharge vessel.

10. Lamp according to one of the preceding claims, **characterized in that** the specific arc power is more than 80 W per mm of arc length, in particular more than 120 W per mm of arc length.

11. Lamp according to one of the preceding claims, **characterized in that** the halogens used to form halides are iodine and/or bromine.

12. Lamp according to one of the preceding claims, **characterized in that** the discharge vessel (2) is arranged inside an outer bulb (3) which is capped on one or both sides.

## Revendications

1. Lampe (1) à décharge à haute pression aux halogénures métalliques comportant une enceinte (2) de décharge, deux électrodes (4, 5) et une atmosphère ionisable qui contient au moins un gaz inerte, du mercure, au moins un halogène et les éléments suivants pour la formation d'halogénures : thallium (TI), hafnium (Hf), l'hafnium pouvant être remplacé totalement ou partiellement par du zirconium (Zr), ainsi que les deux métaux (SE) de terres rares ou l'un des deux métaux de terres rares dysprosium (Dy) et/ou gadolinium (Gd), **caractérisée en ce que** l'atmosphère contient de plus de l'yttrium (Y).

2. Lampe suivant la revendication 1, **caractérisée en ce que** le rapport molaire entre l'yttrium (Y) et le métal (SE) de terre rare ou les métaux de terres rares est dans l'intervalle 0,5 < ^{Y}/_{SE} < 2.

3. Lampe suivant la revendication 2, **caractérisée en ce que** le rapport molaire entre l'yttrium et le métal de terre rare ou les métaux de terres rares est de préférence égal à un.

4. Lampe suivant l'une des revendications précédentes, **caractérisée en ce que** la quantité de dysprosium va jusqu'à 30 µmoles par cm³ du volume de l'enceinte de décharge.

5. Lampe suivant l'une des revendications précédentes, **caractérisée En ce que** la quantité de gadolinium est dans l'intervalle compris entre 0 µmole et 0,6 µmole par cm³ du volume de l'enceinte de décharge.

6. Lampe suivant l'une des revendications précédentes, **caractérisée en ce que** l'atmosphère ne contient pas de césium pour des applications dans lesquelles on donne la plus grande priorité à un grand courant lumineux et/ou à une grande luminance.

7. Lampe suivant l'une des revendications 1 à 5, **caractérisée en ce que**, pour obtenir une tendance à la dévitrification particulièrement petite, l'atmosphère contient en option de plus jusqu'à 30 µmoles de césium par cm³ du volume de l'enceinte de décharge.

8. Lampe suivant l'une des revendications précédentes, **caractérisée en ce que** la quantité de thallium va jusqu'à 15 µmoles par cm³ du volume de l'enceinte de décharge.

9. Lampe suivant l'une des revendications précédentes, **caractérisée en ce que** la quantité d'hafnium et/ou de zirconium est dans l'intervalle compris entre 0,005 µmole et 35 µmoles par cm³ du volume de l'enceinte de décharge, de préférence dans l'intervalle compris entre 0,05 µmole et 5 µmoles par cm³ du volume de l'enceinte de décharge.

10. Lampe suivant l'une des revendications précédentes, **caractérisée en ce que** la puissance spécifique de l'arc est supérieure à 80 W par mm de longueur d'arc, notamment supérieure à 120 W par mm de longueur d'arc.

11. Lampe suivant l'une des revendications précédentes, **caractérisée en ce qu'**il est utilisé comma halogène pour la formation d'halogénures de l'iode et/ou du brome.

12. Lampe suivant l'une des revendications précédentes, **caractérisée en ce que** l'enceinte (2) de décharge est disposée à l'intérieur d'une ampoule (3) extérieure à embase d'un côté ou à embase des deux côtés.
